# EUROPÄISCHE PATENTSCHRIFT

(11) **EP 1 270 261 B1**
(45) Veröffentlichungstag und Bekanntmachung des Hinweises auf die Patenterteilung: **27.12.2006**
(21) Anmeldenummer: 02405513.9
(22) Anmeldetag: 20.06.2002
(51) Int. Cl.: B42D 9/00, B42C 9/02

(54) **Verfahren zum Einlegen von zumindest einem Leseband in Buchblocks sowie Vorrichtung zur Durchführung des Verfahrens**
Method for inserting at least a book mark in a book block as well as a device for carrying out the process
Méthode pour l'insertion, d'au moins, un signet dans un corps d'ouvrage ainsi que dispositif pour mettre en oeuvre le procédé

(30) Priorität: 22.06.2001 DE 10130209
(43) Veröffentlichungstag der Anmeldung: 02.01.2003
(73) Patentinhaber: Müller Martini Holding AG, 6052 Hergiswil (CH)
(72) Erfinder: Thomas, Friese, 04229 Leipzig (DE); Schlegel, Ulrich, 04827 Machern (DE)

(56) Entgegenhaltungen:
- DE-A- 1 946 711
- DE-A- 2 053 648
- DE-A- 2 436 051

## Beschreibung

Die Erfindung betrifft ein Verfahren zum Einlegen von zumindest einem Leseband in Buchblocks nach dem Oberbegriff des Anspruchs 1 sowie eine Vorrichtung zur Durchführung des Verfahrens nach dem Oberbegriff des Anspruchs 14.

Bei Büchern gehobener Ausstattung ist es üblich, sogenannte Lese- bzw. Einmerkerbänder vorzusehen, die es dem Leser ermöglichen, durch Einlegen zwischen zwei Buchseiten eine bestimmte Stelle des Buches zu markieren. Sie sind am oberen Ende des Buchblockrückens innerhalb des Umschlages am Buchblockrücken befestigt. Derartige Lesebänder sind in der Länge so gewählt, dass deren freies Ende über die Buchblockfußseite ein Stück herausragt, damit der Leser das Leseband dort greifen und das Buch an der markierten Seite aufschlagen kann. Im Auslieferungszustand eines Buches soll das freie Ende des Lesebandes jedoch nicht unterhalb der Buchblockfußseite heraushängen, sondern einige Seiten des Buches umgreifend mit dem freien Ende in den Buchblock zurückgefaltet sein. Bei der Buchherstellung wird das vorgeschriebene Einlegen und Umfalten der Lesebänder maschinell durchgeführt.

Bei einem bekannten Verfahren gemäß der DE-OS 20 100 74 wird beispielsweise der Buchblock mit dem Buchblockrücken auf einem Förderband aufsitzend transportiert und mittels einer Teilungseinrichtung in zwei Teilblöcke geteilt, zwischen denen ein keilförmiger Spalt ausgebildet wird. In diesen keilförmigen Spalt wird anschließend das Leseband eingelegt derart, dass es sowohl über die Buchblockkopfseite als auch über die Buchblockfußseite ein Stück herausragt. In einem nächsten Schritt wird das Leseband im Bereich des Buchblockfußes abgeschnitten, so dass das freie Ende ein Stück herausragt. In einem nächsten Schritt wird das freie Ende des Lesebandes mittels Druckluft an den Buchblock angelegt und mit einer Einfaltvorrichtung in den Buchblock zurückgeschlagen. Das am Buchblockkopf überstehende Ende des Lesebandes wird mittels einer Umschlagvorrichtung auf die Außenseite des Buchblockrückens umgeschlagen und dort verklebt. Ein derartiges Verfahren wird getaktet ausgeführt und ist aufgrund des separaten Umfaltschrittes aufwendig und teuer. Bekannte Vorrichtungen zum Durchfahren dieses Verfahrens erfordern einen hohen Wartungsaufwand und benötigen relativ viel Bauraum. Ein getakteter Fertigungsablauf stellt zudem hohe Anforderungen an die Genauigkeit der Förderantriebe und deren Steuerung.
Bei einem weiteren bekannten Verfahren werden die Buchblöcke hintereinander einen Mindestabstand aufweisend kontinuierlich von einem Förderband bewegt. Auch bei diesem Verfahren wird zunächst das Leseband in den keilförmigen Spalt eines geteilten Buchblockes eingelegt, wobei das Leseband in der Teilungsebene zugeführt wird. Anschließend wird mittels getakteten Schneidund Greifvorrichtungen das eingelegte Leseband in den Lücken zwischen den Buchblöcken zugeschnitten und eingefaltet. Bei diesem Verfahren ist es von Nachteil, dass zwar nicht die Antriebseinrichtungen für die Buchblöcke taktend arbeiten müssen, jedoch ist es erforderlich, die Schneid- und Greifeinrichtungen getaktet in die Lücken zwischen den Buchblöcken eingreifen zu lassen. Auch bei diesem Verfahren erfolgt das Zurückfalten des freien Endes des Lesebandes erst nach dem Einlegen des Lesebandes in den Buchblock.

Aufgabe der Erfindung ist es, ein Verfahren zum Einlegen von zumindest einem Leseband in Buchblocks anzugeben, welches einfach und kostengünstig durchführbar sowie einfach an unterschiedliche Buchformate anpaßbar ist. Weiterhin ist es eine Aufgabe der Erfindung eine Vorrichtung zum Durchführen des Verfahrens anzugeben, welche störungssicher arbeitet und einfach aufgebaut ist.

Diese Aufgaben werden mit einem Verfahren mit den Merkmalen des Anspruchs 1 und einer Vorrichtung mit den Merkmalen des Anspruchs 14 gelöst. Vorteilhafte Ausgestaltungen sind in den jeweils abhängigen Unteransprüchen angegeben.

Erfindungsgemäß wird die Aufgabe durch ein Verfahren zum Einlegen zumindest eines Lesebandes in Buchblocks gelöst, wobei das Leseband ein Befestigungsende und ein freies Ende aufweist und der Buchblock mittels einer Fördereinrichtung entlang einer Förderrichtung bewegt wird, wobei der Buchblock mittels einer Teilereinrichtung in zumindest zwei äußere Teilblöcke und einen inneren Teilblock geteilt wird, das Leseband mit einer vorbestimmten Länge quer zur Förderrichtung in den Lauf des inneren Teilblocks gebracht wird, wobei das Leseband im Bereich seines freien Endes einseitig unmittelbar benachbart zum Lauf des inneren Teilblocks mittels einer Halteeinrichtung lösbar befestigt gehalten wird und anderseitig unmittelbar benachbart zum Lauf des inneren Teilblocks mittels einer Führungseinrichtung formschlüssig und bezüglich der Längserstreckung des Lesebandes lose geführt wird, der mittlere Teilblock mit einer in Förderrichtung vorderen freien Kante auf das Leseband trifft und dieses erfaßt, so daß es während der Buckblock die Halte- und Leiteinrichtungen passiert in den Buchblock eingezogen wird und nachdem der Buchblock die Halte- und Leiteinrichtungen passiert hat, das lösbar befestigt gehaltene Leseband freigegeben wird.

Mit dem erfindungsgemäßen Verfahren gelingt es, ein Leseband in den transportierten Buchblock einzulegen, so daß das freie Ende des Lesebandes am Ende des Einlegevorgangs nicht aus dem Buchblock hervorsteht. Ein anschließendes in einem nachfolgenden Schritt durchzuführendes Einlegen und Umschlagen des losen Endes kann somit entfallen.

Vorteilhafterweise kann der Buchblock mittels der Fördereinrichtung kontinuierlich bewegt werden, wodurch eine besonders effektive Betriebsweise sichergestellt wird.

Eine erfindungsgemäße Vorrichtung zum Durchführen des Verfahrens weist eine Fördereinrichtung zum Transportieren von Buchblöcken in eine Förderrichtung und eine Teilereinrichtung zum Aufteilen des Buchblocks in zumindest zwei äußere Teilblöcke und einen inneren Teilblock auf, wobei der Teilereinrichtung eine Leiteinrichtung für den inneren Teilblock in Förderrichtung nachgeordnet ist, wobei die erfindungsgemäße Vorrichtung eine Halteeinrichtung und eine Leiteinrichtung aufweist mittels denen ein Leseband quer zur Förderrichtung in den Lauf des inneren Teilblocks 103 haltbar ist und die Halteeinrichtung nach dem Durchlauf des Teilblocks durch die Leiteinrichtung lösbar ist.

Eine derartige erfindungsgemäße Vorrichtung weist nur wenige mechanisch bewegte Teile auf und ist im Aufbau einfach und durch hohe Betriebssicherheit gekennzeichnet.

Im folgenden wird die Erfindung anhand der Zeichnung beispielhaft näher erläutert. Es zeigen:
- Fig. 1: schematisch eine erfindungsgemäße Vorrichtung zum Durchführen des erfindungsgemäßen Verfahrens;
- Fig. 2: eine perspektivische Detailansicht auf eine Halte-/Führungseinrichtung der erfindungsgemäßen Vorrichtung gemäß Fig. 1 in einer Ausgangslage relativ zu einem Buchblock;
- Fig. 3: die Halte-/Führungseinrichtung gemäß Fig. 2 während des Einziehvorganges des Lesebandes;
- Fig. 4: einen Buchblock mit eingelegtem und zurückgefaltetem Leseband als Ergebnis des erfindungsgemäßen Verfahrens;
- Fig. 5: eine Abwandlung der Vorrichtung von Fig. 1 im Bereich E;
- Fig. 6: eine erfindungsgemäße Vorrichtung zum Einlegen einer Mehrzahl von Lesebändern.

Ergebnis des erfindungsgemäßen Verfahrens ist ein Buchblock 1, in den ein textiles Leseband 2 eingelegt und umgefaltet ist (Fig. 4). Das textile Leseband 2 weist ein Befestigungsende 6 auf, welches über eine Buchblockkopfseite 4 ein Stück hinausragt. An einer der Buchblockkopfseite 4 gegenüberliegenden Buchblockfußseite 5 ist das Leseband 2 mit seinem freien Ende 3 einige Seiten des Buchblocks umgreifend in den Buchblock zurückgefaltet angeordnet. Der Buchblock 1 weist weiterhin einen Buchblockrücken 7 auf, im Bereich dessen die Einzelblätter des Buchblockes gebunden sind. Dem Buchblockrücken 7 gegenüberliegend weist der Buchblock 1 eine Buchblockvorderseite 8 auf. Weiterhin ist der Buchblock 1 von einer ersten freien Außenseite 9 und einer zweiten freien Außenseite 10 begrenzt.

Eine erfindungsgemäße Vorrichtung 20 (Fig. 1) weist eine Transporteinrichtung 21, welche als antreibbarer Förderzahnriemen 22 ausgebildet ist, auf. Der Förderzahnriemen 22 erstreckt sich in einer Förderrichtung 23 und läuft auf Umlenkrollen 24 um. Der Förderzahnriemen 22 weist einen Obertrum 25 und einen Untertrum 26 auf, wobei der Obertrum 25 in Förderrichtung 23 angetrieben ist. Der Förderzahnriemen 22 weist in regelmäßigen Abständen quer zum Riemen angeordnete Mitnahmestege 27 auf, deren Abstand größer ist als das größte zu verarbeitende Buchhochformat. In Förderrichtung 23 ist der Transporteinrichtung 21 eine Eintakteinrichtung 28 vorgeordnet, welche als taktend arbeitendes Förderband ausgebildet ist und Buchblöcke 1 auf dem Buchblockrücken 7 stehend trägt und diese derart getaktet der Transporteinrichtung 21 zuführt, dass die Buchblöcke 1 jeweils zwischen zwei Mitnahmestege 27 des kontinuierlich umlaufenden Förderzahnriemens 22 gelangen. Die Buchblöcke 1 werden auf dem Buchblockrücken 7 vertikal stehend an die Transporteinrichtung 21 übergeben, wobei die Buchblockfußseite 5 eines jeden Buchblockes 1 in Förderrichtung 23 weist. Im Eckbereich zwischen dem Buchblockrücken 7 und der Buchblockkopfseite 4 liegt der Buchblock 1 mit der Buchblockkopfseite 4 an einem der Mitnahmestege 27 an. Vorzugsweise über die gesamte Längserstrekung der Transporteinrichtung 21 sind etwas oberhalb des Obertrums 25 beabstandet zueinander parallel verlaufende Leitelemente 30 z.B. in Form von horizontal angeordneten Leitstangen angeordnet, welche ein Umkippen des Buchblockes 1 während des Transports verhindern sollen. Auf den Einlaufbereich 31 der Förderrichtung 23 folgend ist ein Stück oberhalb des oberen Trums und zweckmäßigerweise auch oberhalb der Leitelemente 30 eine Teilereinrichtung 32 angeordnet. Die Teilereinrichtung 32 weist zwei vertikal angeordnete Teilerklingen 33 auf. Die Teilerklingen 33 sind im wesentlichen flachplattenförmig ausgebildet und mit geschärften Spitzen 34 versehen, welche aus Schrägschnitten resultieren und entgegen der Förderrichtung 23 weisen. Zwischen den Teilerklingen 33 ist ein vertikaler Führungsspalt 35 ausgebildet.

In Förderrichtung 23 unmittelbar auf die Teilerklingen 33 folgend ist fluchtend zur Teilereinrichtung 32 eine Leiteinrichtung 40 angeordnet. Die Leiteinrichtung 40 weist eine erste Leitwange 41 und eine zweite Leitwange 42 auf, welche jeweils flachplattenförmig ausgebildet sind sowie gering beabstandet parallel zueinander einen vertikalen Führungsspalt 43 bildend vertikal angeordnet sind. Die erste Leitwange 41 und die zweite Leitwange 42 sind konturgleich ausgebildet und weisen jeweils eine erste obere lange horizontale Begrenzungskante 44, eine zweite untere kurze, etwas oberhalb der Mitnahmestege angeordnete horizontale Begrenzungskante 45 sowie eine erste vordere kurze vertikale Begrenzungskante 46 und eine zweite hintere lange vertikale Begrenzungskante 47 auf. Die zweite horizontale Begrenzungskante 45 verläuft jeweils parallel zur Förderrichtung 23 etwa quermittig bezüglich des oberen Trums 25 des Förderzahnriemens 22 ein Stück oberhalb des Obertrums 25. Die vertikale Erstreckung der Leitwangen 41, 42 ist derart gewählt, dass die erste horizontale Begrenzungskante 44 auf einem vertikalen Niveau oberhalb der Buchblockvorderseite 8 des Buchblocks 1 mit dem größten zu verarbeitenden Querformat angeordnet ist. Die erste vertikale Begrenzungskante 46 der Leitwangen 41, 42 weist in Richtung zum Einlaufbereich 31 der Vorrichtung 20 und ist als geschärfte Kante ausgebildet. Die zweite vertikale Begrenzungskante 47 der Leitwangen 41, 42 weist in Richtung der Förderrichtung 23 und erstreckt sich von der ersten horizontalen Begrenzungskante 44 bis zur zweiten horizontalen Begrenzungskante 45. Die Verbindungskante zwischen der ersten vertikalen kurzen, vorzugsweise als Schneide ausgebildeten Begrenzungskante 46 und der zweiten kurzen horizontalen Begrenzungskante 45 der Leitwangen 41, 42 ist jeweils als eine schräge Begrenzungskante 48 ausgebildet, welche ebenfalls geschärft Schneiden bildend ausgeführt ist. Die Leiteinrichtung 40 ist relativ zur Teilereinrichtung 32 derart angeordnet, dass der vertikale Spalt 35 der Teilereinrichtung 32 vorzugsweise unmittelbar in den vertikalen Führungsspalt 43 der Leiteinrichtung 40 mündet. Vorteilhafterweise sind die Teilerklingen 33 im Bereich der Schrägbegrenzungskanten 48 an den Leitwangen 41, 42 befestigt. Der Führungsspalt 35 geht derart in den Führungsspalt 43 über, daß keine Kanten vorliegen, die ein Anstoßen von Buchblockseiten bewirken und damit den Transport behindern könnten. Die Leitwangen 41, 42 sind im Bereich ihrer ersten horizontalen Begrenzungskanten 44 an einem oberhalb der Leiteinrichtung 40 angeordneten Rahmengestell (nicht gezeigt) "hängend" befestigt.

Seitlich benachbart zur Transporteinrichtung 21 ist separiert von der Transporteinrichtung 21 eine Abzugs-/Schneideeinrichtung 50 angeordnet, welche parallel zur Förderrichtung 23 in einer Richtung 51 oszillierend hin- und herbewegbar ist. Die Abzugs-/Schneideeinrichtung 50 weist Führungs-, Greif- und Schneidmittel für das auf einer Rolle 52 aufgewickelte Leseband 2 auf. Das auf der Rolle 52 bevorratete Leseband 2 wird vorzugsweise über eine Verschweißeinrichtung 53 und ggf. über Umlenkrollen 54 geführt, wobei die Verschweißeinrichtung 53 im Bereich der späteren Schnittstellen des Lesebandes 2 die Kunstfasern des Lesebandes 2 bereichsweise verschweißt, so dass nach dem Schneiden des Lesebandes 2 ein Ausfransen der Enden verhindert ist.

Über ein in Förderrichtung 23 vorderes Ende 55 der Abzugs-/Schneideinrichtung 50 steht ein freies Ende 3' des noch nicht abgelängten Lesebandes 2 ein Stück über. Im Bereich des freien Endes 3' ist eine Zuführeinrichtung (nicht gezeigt) angeordnet, welche einen Zuführstempel 60 aufweist, der in einer Richtung 61 quer zur Förderrichtung 23 oszillierend bewegbar ist. Der Zuführstempel 60 hat eine längliche, stabförmige Raumform mit einem der Leiteinrichtung 40 zugewandten Ende 62, an dem eine Greifeinrichtung (nicht gezeigt) für das freie Ende 3' des Lesebandes 2 angeordnet ist. In Verlängerung des Zuführstempels 60 sind im Eckbereich zwischen der zweiten horizontalen Begrenzungskante 45 und der zweiten vertikalen Begrenzungskante 47 in die Leitwangen 41, 42 zum Querschnitt des Zuführstempels 60 korrespondierende Formlöcher 65 und 66 eingebracht, welche zueinander in der Richtung 61 fluchten. Das erste Formloch 65 ist in der ersten Leitwange 41, welche dem Zuführstempel 60 zugewandt ist, angeordnet und wirkt als Führungseinrichtung für das Leseband 2. Das zweite Formloch 66 ist in der zweiten Leitwange 42, welche vom Zuführstempel 60 abgewandt ist, angeordnet und ist Teil einer Halteeinrichtung 70a für das Leseband 2.

Die zweite Leitwange 42 ist im Bereich ihrer zweiten vertikalen Begrenzungskante 47 im Querschnitt gegabelt mit einem ersten Randkantensteg 67 und einem zweiten Randkantensteg 68 ausgebildet (Fig. 2), wobei das zweite Formloch 66 im zweiten Randkantensteg 68 angeordnet ist. Der erste Randkantensteg 67 weist ein zu den Formlöchern 65, 66 korrespondierendes drittes Formloch (nicht gezeigt) auf. Die Randkantenstege 67, 68 begrenzen eine sich über die gesamte vertikale Höhe der zweiten Leitwange 42 erstreckende Schlitzvertiefung 69, in welcher ein Klemmhebel 70, welcher Teil der Halteeinrichtung 70a ist, um eine Achse 71 schwenkbar gelagert ist. Die Achse 71 ist quer zur Förderrichtung 23 etwa auf halber vertikaler Höhe der Leitwange 42 angeordnet. Der Klemmhebel 70 überragt die Leitwange 42 nach oben hin mit einem freien Ende 72 ein Stück, wobei das freie Ende 72 eine Bohrung 73 zum Anschluß an ein Betätigungsmittel, z. B. einen pneumatischen Zug-/Druckzylinder, (nicht gezeigt) aufweist. Der Klemmhebel 70 erstreckt sich von seinem freien Ende 72 in der Schlitzausnehmung 69 bis kurz oberhalb der zweiten horizontalen Begrenzungskante 45 der Leitwange 42 und weist im Bereich seines unteren Endes 74 einen zu den Formlöchern 65, 66 korrespondierenden Rücksprung auf, der derart angeordnet ist, daß in einer Ausgangsstellung des Klemmhebels 70 die Formlöcher 65, 66 frei fluchten und erst durch Verschwenken des Klemmhebels 70 um die Achse 71 der Klemmhebelrücksprung 70b in eine Lage gebracht werden kann, die den freien Durchgang durch die Formlöcher 65, 66 unterbricht bzw. verdeckt, wobei ein die Löcher durchgreifendes Leseband 2 klemmend festhaltbar ist. Alternativ zu einem Rücksprung kann vorgesehen sein, daß der Klemmhebel 70 in seiner Ausgangsstellung derart positioniert ist, daß er den freien Durchgang durch die Formlöcher 65, 66 nicht behindert. Die Formlöcher 65, 66 in den Eckbereichen der Leitwangen 41, 42 sowie der korrespondierende Rücksprung des Klemmhebels 70 bilden eine Halte-/Führungseinrichtung 70a für das Leseband 2, welches mit dem Zuführstempel 60 mit seinem freien Ende 3' in die Halte-/Führungseinrichtung einsetzbar ist, so dass das freie Ende 3' des Lesebandes die Formausnehmungen 65, 66, 66a den Führungsspalt 43 überbrückend, durchgreift und ein Stück aus der zweiten Leitwange 42 herausragt (vgl. Fig. 2).

Im folgenden wird die Funktionsweise der erfindungsgemäßen Vorrichtung näher erläutert.

Während eines ersten Verfahrensabschnittes A (Fig. 1) liegt der zu verarbeitende Buchblock 1 mit dem Buchblockrücken 7 auf dem Förderzahnriemen 22 auf und wird mittels eines Mitnahmesteges 27 in Förderrichtung 23 stehend transportiert. Dabei weist die Buchblockfußseite 5 in Richtung der Förderrichtung 23 und die Buchblockkopfseite 4 in Richtung des Einlaufbereichs 31.

In einem darauffolgenden Verfahrensabschnitt B (Fig. 1) läuft der Buchblock 1 auf die Teilereinrichtung 32 auf, so dass die geschärften Spitzen 34 den Buchblock 1 vorzugsweise an der Buchblockfußseite 5 entweder im Bereich der Buchblockvorderseite 8 oder ggf. im Bereich des Buchblockrückens 7 treffen und den Buchblock 1 in drei Teilblöcke, d. h. in einen ersten äußeren Teilblock 101 einen zweiten äußeren Teilblock 102 und einen zwischen diesen angeordneten inneren Teilblock 103 aufteilen, wobei der innere Teilblock 103 den vertikalen Spalt 35 der Teilereinrichtung 32 durchläuft und die äußeren Teilblöcke 101, 102 durch die Teilerklingen 33, 34 nach außen gedrückt und an den Leitstangen 30 abgestützt werden. Beim Weitertransport gelangt der innere Teilblock 103 in den Führungsspalt 43 der Leiteinrichtung 40, wobei die Leitwangen 41 und 42 jeweils in die von dem inneren Teilblock 103 und den äußeren Teilblöcken 101 bzw. 102 gebildeten V-förmigen Spalte 104 bzw. 105 des Buchblocks 1 eingreifen.

Während des Aufteilens des Buchblocks 1 in die Teilblöcke 101, 102, 103 wird mittels der Greifeinrichtung 62 am Ende des Zuführstempels 60 das freie Ende 3' des Lesebandes 2' erfaßt. Anschließend wird die Abzugs-Schneideinrichtung 50 ein Stück entlang der Richtung 51 entgegen der Förderrichtung 23 verfahren und anschließend das Leseband 2 auf die gewünschte Länge abgeschnitten. Daraufhin wird mittels des Zuführstempels 60 das freie Ende 3' des nunmehr abgelängten Lesebandes 2 durch die freien Formlöcher 65, 66 geführt, bis es über die Leitwange 42 ein Stück hinausragt. Anschließend wird der Klemmhebel 70 verschwenkt, so dass das Leseband im Bereich der zweiten Leitwange 42 in der Nähe des Endes 3' verklemmt wird, wobei es den Führungsspalt 43 überbrückend die Formausnehmung 65 in der ersten Leitwange 41 lose durchgreift (Verfahrensabschnitt C, vgl. Fig. 2). Somit liegt ein Teil des Lesebands 2 quer zur Förderrichtung 23 einendig gehalten im Lauf des inneren Teilblockes 103, welcher mit seiner Teilblockfußkante 106 (Fig. 3) auf den den Führungsspalt 43 überbrückenden Teilbereich des Lesebands 2 trifft.

In einem darauffolgenden Verfahrensabschnitt D (Fig. 3) wird durch den Weitertransport des Buchblocks 1 das Leseband 2 von der Vorderkante des inneren Teilblocks 103 erfasst und der nicht geklemmte Bereich durch das Formloch 65 der ersten Leitwange 41 nachgezogen und dabei zwangsläufig und vollautomatisch korrekt in den V-förmigen Spalt 104, 105 eingelegt. Dabei findet eine Relativbewegung des Lesebandes 2 gegenüber der Teilblockfußseite 106 in der Pfeilrichtung 110 statt. Es wird also das lose Ende des Lesebandes 2 durch die Formausnehmung 65 um die vordere Kante 106 des inneren Teilblocks 103 gezogen.

Hat der Buchblock 1 die Formausnehmungen 65, 66 passiert (Verfahrensabschnitt E, Fig. 1), ist die abgelängte Länge des Lesebandes 2 derart verbraucht, daß das nicht geklemmte freie Ende sich im Spalt 104 nahe der Buchblockfußseite 5 befindet (Fig. 1). Der Klemmhebel 70 wird dann gelöst und damit das Lesebandende 3' freigegeben. Der Buchblock 1 mit dem zwischen den Seiten eingelegten Leseband 2, welches gleichzeitig zwangsläufig buchblockfußseitig umgeschlagen ist, wird weitertransportiert. Das noch leicht geöffnete Buch wird im Anschluß an die Einbringung des Lesebandes 2 durch aufeinander zu gerichtete Leitelemente 30 wieder geschlossen, so dass als Endprodukt der Buchblock 1 mit eingelegtem und am freien Ende 3 umgeschlagenen Leseband 2 gemäß Fig. 1 vorliegt, wobei das Befestigungsende 6 über die Buchblockkopfseite 4 ein Stück herausragt und nachfolgend in bekannter Art und Weise umgeschlagen und am Buchblockrücken 7 festgeklebt werden.

Beim erfindungsgemäßen Verfahren und der erfindungsgemäßen Vorrichtung ist von besonderem Vorteil, dass das Leseband unabhängig vom Buchformat auf die gewünschte Länge geschnitten und dann als vereinzeltes Band dem Buchblock zugeführt werden kann. Außerdem ist die Länge des Lesebandes hierdurch in sehr weiten Grenzen frei wählbar. Im Extremfall können sogar Lesebänder eingelegt werden, die kürzer sind als das Buchblockformat.

Weiterhin ist von besonderem Vorteil, dass das Einlegen und Umlegen des Lesebandes in einem einzigen Arbeitsschritt erfolgt, wodurch der Buchblock mechanisch nur sehr gering belastet und somit geschont wird. Die bisher bei solchen Vorrichtungen notwendigen Einrichtungen zum Umlegen und Einschlagen des Lesebandes können somit entfallen. Durch den formschlüssigen Transport des Buchblockes, welcher während der gesamten Förderdauer formschlüssig am Mitnahmesteg 27 ansteht und außerdem der Buchblock 1 auf dem Riemen 22 steht, ist eine besonders schonende Transportweise verwirklicht worden, da keine Schleifspuren durch reibende Transportriemen auftreten.

Mit dem erfindungsgemäßen Verfahren können anstelle eines einzigen Lesebands auch mehrere Lesebänder gleichzeitig eingelegt werden (Fig. 6). Dies hat den Vorteil, daß der Buchblock zum Einlegen mehrerer Lesebänder nur einmal zweifach geteilt werden muß. Beispielsweise zum gleichzeitigen Einlegen von zwei Lesebändern ist ausgehend von der Anordnung in Fig. 1 eine zweite Einheit mit Leseband-Rolle, Schweißeinrichtung und Umlenkrolle seitlich versetzt zu der in Fig. 1 gezeigten Einheit 52 bis 54 vorgesehen, beispielsweise in Fig. 6 nach rechts versetzt. Nachdem das zweite Leseband über eine eigene Umlenkrolle geführt ist, verläuft es gemeinsam mit dem Leseband 2' über die Umlenkrolle 54 in Richtung auf die Abzugs-/Schneideinrichtung 50. Darauf folgend wird das zweite Leseband gemeinsam mit dem Leseband 2 der Leiteinrichtung 40 zugeführt und dort wie für das Leseband 2 erläutert in einen Buchblock eingelegt. Ein spezieller Vorteil dieser nebeneinander angeordneten und jeweils mit einer eigenen Verschweißeinrichtung 53 ausgerüsteten Lesebandzuführeinheiten ist, daß die beiden Lesebänder getrennt voneinander verschweißt werden, bevor sie zusammengeführt werden, so dass eine gegenseitige Verschweißung vermieden wird, wie dies bei der bislang eingesetzten gemeinsamen Verschweißeinheit für mehrere Lesebänder der Fall sein kann.

Nunmehr wird anhand von Fig. 5 eine Variante des Vorrichtungsbereichs bzw. Verfahrensabschnitts E (Fig. 1) zusammen mit einer diesbezüglichen Abwandlung der erfindungsgemäßen Vorrichtung erläutert.

Insbesondere zeigt Fig. 5 lediglich die zur Erläuterung der Variante benötigten Teile der Vorrichtung 20 von Fig. 1 im Bereich der Leiteinrichtung 40 ohne Darstellung der Teilereinrichtung 32 und der Leitelemente 30 sowie ohne Darstellung von Buchblöcken.

Wie bereits vorstehend anhand von Fig. 1 erläutert, durchläuft das Leseband 2 von seiner Bevorratungsrolle kommend, nachdem es die zugehörige Verschweißeinrichtung durchsetzt hat, die Abzugs-/Schneideinrichtung 50. Bei der in Fig. 5 dargestellten Ausführungsform umfasst die Abzugs-/Schneideinrichtung als Führungsmittel zwei in Querrichtung bezogen auf die Förderrichtung der Transporteinrichtung 21 in bezug aufeinander versetzt angeordnete Umlenkrollen 121, 122 und ein Paar von diesen in Förderrichtung nachgeordnete Quetschwalzen 123, 124. In Bandlaufrichtung folgt auf die Quetschrollen 123, 124 ein Greifmittel in Gestalt von zwei Backen, von denen eine quer zur Bandlaufrichtung zum Greifen des Bands 2 durch eine Betätigungseinrichtung 126 verstellbar ist. Auf das Greifmittel 125 folgt unmittelbar eine Schneideinrichtung 127. Diese Teile der Einrichtung 50 sind auf einem Hubschlitten 50A angeordnet, der in Förderrichtung der Fördereinrichtung 21 entlang des Doppelpfeils 51 hin- und herlaufend gelagert ist.

Bezogen auf die Förderrichtung der Fördereinrichtung 21 ist hinter der Leiteinrichtung 40 eine Greifeinheit 128 vorgesehen, die dazu dient, das freie vordere Ende 3 des Lesebands 2 zu ergreifen, und zwar mittels zweier Klemmbacken 129, 130, von denen eine in Querrichtung bezogen auf die Bandlaufrichtung beweglich und durch eine Betätigungseinrichtung 130 antreibbar ist.

Anstelle des in Fig. 1 gezeigten Zuführstempels 60 zum Zuführen des freien Bandendes 3 zu den Formlöchern 65, 66 der Leiteinrichtung 40 ist bei der Variante der erfindungsgemäßen Vorrichtung gemäß Fig. 5 ein Zuführschlitten 132 vorgesehen, der sich quer zu Bandlaufrichtung erstreckt und in eine Richtung quer zur Bandlaufrichtung oszillierend bewegbar ist. Der Zuführschlitten 132 hat längliche Raumform mit einem der Leiteinrichtung 40 zugewandten Ende 133, mit dem eine Greifeinrichtung mit Klemmbacken (nicht gezeigt) für das freie Ende 3 des Lesebands 2 angeordnet ist. Seitlich neben der Greifeinrichtung (in Fig. 5 links neben dieser) befindet sich am Zuführschlitten 132 eine Blasdüse 134 auf der von der Leiteinrichtung 40 abgewandten Seite des freien Lesebandendes 3 unter Abstand von diesem. An die Blasdüse 134 ist in nicht dargestellter Weise über ein Steuerventileinrichtung eine Druckluftquelle angeschlossen und die Blasdüse 134 ist derart am Zuführschlitten 132 angeordnet, daß der von ihr erzeugte Luftstrahl durch die Formlöcher 65, 66 in der Leiteinrichtung 40 verläuft.

Die Arbeitsweise der in Fig. 5 gezeigten Anordnung ist wie folgt. Im Ausgangszustand wird das Leseband 2 von einer Bedienperson von der Bevorratungsrolle abgezogen, um die Umlenkrollen 121, 122 geführt, zwischen den Quetschrollen 123, 124 und durch das offene Greifmittel 125 hindurchgeführt, von welchem das Band mit seinem freien Ende 3 typischerweise 2 bis 3 cm vorstehen gelassen wird. Daraufhin wird das Greifmittel 125 zum Festlegen des Lesebands 2 aktiviert. Als nächstes wird der Hubschlitten 50a aktiviert und in Richtung auf den Zuführschlitten 132 in Gang gesetzt, dessen Greifeinrichtung sich im geöffneten Zustand befindet, so daß das freie Bandende 3 am Ende des Hubs des Hubschlittens 50a zwischen den geöffneten Klemmbacken 129, 130 der Greifeinheit 128 zu liegen kommt. Nunmehr wird das Greifmittel 125 geöffnet, so daß das Leseband 2 ausschließlich an seinem freien Ende durch die Klemmbacken 129, 130 der Klemmeinheit 131 gehalten wird, während es im übrigen an seiner Bevorratungsrolle festgesetzt ist. Jetzt erfolgt ein formatabhängiger Rückhub des Hubschlittens 50A. Sobald der Hubschlitten 50a zusammen mit den übrigen Bestandteilen der Abzugs-/Schneideinrichtung 50 aus dem Kollisionsbereich des Zuführschlittens 132 herausgefahren ist, erfasst die Greifeinrichtung des Zuführschlittens 132 das Leseband 2. Sobald sich die Abzugs-/Schneideinrichtung 50 in der Formatposition befindet, schließt ihr Greifmittel 125 und das Schneidemittel 127 schneidet das Leseband 2 ab. Der Zuführschlitten 132 bewegt nun das ausschließlich von seiner Greifeinrichtung gehalterte freie Bandende 3 in Richtung auf das Formloch 65. Sobald das Bandende 3 seine bestimmungsgemäße Endstellung vor dem Formloch 65 erreicht hat, wird über die Blasdüse 134 das Bandende 3 durch das Formloch 65 und dann durch das Formloch 66 geblasen, bis es über dem letztgenannten Formloch so vorsteht, wie in Fig. 2 gezeigt. Nunmehr verläuft das erfindungsgemäße Verfahren in derselben Weise wie vorstehend anhand von Fig. 2 erläutert, nachdem die Greifeinrichtung des Zuführschlittens 132 das Bandende 3 freigegeben hat, woraufhin dieser Schlitten einen Rückhub in seiner Ausgangsstellung durchführt.

Das Verfahren bzw. die Vorrichtung kann sowohl offline als auch vorzugsweise inline in Buchfertigungslinien zum Einsatz kommen. Die Buchblockfolge muss nicht wie bei anderen bekannten Verfahren kontinuierlich erfolgen, da jedem Buchblock ein einzeln abgelängtes Leseband zugeordnet wird.

## Patentansprüche

1. Verfahren zum Einlegen zumindest eines Lesebandes (2) in Buchblocks (1), wobei das Leseband (2) ein Befestigungsende (6) und ein freies Ende (3) aufweist und der Buchblock (1) mittels einer Transporteinrichtung (21) entlang einer Förderrichtung (23) bewegt wird, **dadurch gekennzeichnet, dass** der Buchblock (1) mittels einer Teilereinrichtung (32) in zumindest zwei äußere Teilblöcke (101, 102) und einen inneren Teilblock (103) geteilt wird,
das Leseband (2) mit einer vorbestimmten Länge quer zur Förderrichtung (23) in den Lauf des inneren Teilblocks (103) gebracht wird, wobei das Leseband (2) im Bereich seines freien Endes (3) einseitig unmittelbar benachbart zum Lauf des inneren Teilblocks (103) mittels einer Halteeinrichtung (66, 70) lösbar befestigt gehalten wird und anderseitig unmittelbar benachbart zum Lauf des inneren Teilblocks (103) mittels einer Führungseinrichtung (65) formschlüssig und bezüglich der Längserstreckung des Lesebands (2) lose geführt wird,
der mittlere Teilblock (103) mit einer in Förderrichtung (23) vorderen freien Kante (106) auf das Leseband (2) trifft und dieses erfasst, so dass es, während der Buchblock die Halte- und Führungseinrichtungen (65, 66, 70) passiert, in den Buchblock (1) eingezogen wird und
nachdem der Buchblock (1) die Halte- und Führungseinrichtungen (65, 66 ,70) passiert hat, das lösbar befestigt gehaltene Leseband (2) freigegeben wird.

2. Verfahren nach Anspruch 1, **dadurch gekennzeichnet, dass** der Buchblock (1) mittels der Transporteinrichtung (21) kontinuierlich bewegt wird.

3. Verfahren nach einem oder mehreren der vorhergehenden Ansprüche, **dadurch gekennzeichnet, dass** die äußeren Buchblocks (102, 101) mittels Leitelementen (30) geführt werden.

4. Verfahren nach einem oder mehreren der vorhergehenden Ansprüche, **dadurch gekennzeichnet, dass** die geteilten Teilblöcke (101, 102, 103) nach dem Einlegen des Lesebands (2) durch die Leitelemente (30) wieder zusammengeführt werden.

5. Verfahren nach einem oder mehreren der vorhergehenden Ansprüche, **dadurch gekennzeichnet, dass** die Buchblocks (1) mittels einer Eintakteinrichtung (28) der Transporteinrichtung (21) getaktet zugeführt werden.

6. Verfahren nach einem oder mehreren der vorhergehenden Ansprüche, **dadurch gekennzeichnet, dass** der innere Teilblock (103) nach dem Durchlaufen der Teilereinrichtung (32) einer Leiteinrichtung (40) zugeführt wird.

7. Verfahren nach einem oder mehreren der vorhergehenden Ansprüche, **dadurch gekennzeichnet, dass** die äußeren Teilblöcke (101, 102) während des Einziehens des Lesebands (2) jeweils zwischen einem Leitelement (30) und der Leiteinrichtung (40) geführt werden.

8. Verfahren nach einem oder mehreren der vorhergehenden Ansprüche, **dadurch gekennzeichnet, dass** nach dem Freigeben des Lesebandes (2) mittels einer Zuführeinrichtung ein nächstes Leseband (2) in vorbestimmter Länge der Führungs- und Halteeinrichtung (65, 66, 70) zugeführt wird und das Leseband (2) im Bereich des freien Endes (3) geklemmt gehalten wird.

9. Verfahren nach einem oder mehreren der vorhergehenden Ansprüche, **dadurch gekennzeichnet, dass** das Leseband (2) mittels einer Abzugs-/Schneideeinrichtung (50) von einer Vorratsrolle (52) abgerollt und auf die gewünschte Länge geschnitten wird.

10. Verfahren nach einem oder mehreren der vorhergehenden Ansprüche, **dadurch gekennzeichnet, dass** im Bereich der vorbestimmten Trennstellen des Lesebandes (2) dieses mittels einer Verschweißeinrichtung (53) verschweißt wird.

11. Verfahren nach einem oder mehreren der vorhergehenden Ansprüche, **dadurch gekennzeichnet, dass** die Buchblocks (1) mit ihrer Buchblockfußseite (5) in Förderrichtung (23) weisend bewegt werden, wenn das Leseband (2) im Bereich der Buchblockkopfseite (4) am Buchblockrücken (7) befestigt werden soll.

12. Verfahren nach einem oder mehreren der vorhergehenden Ansprüche, **dadurch gekennzeichnet, dass** die Buchblocks (1) mit ihrer Buchblockkopfseite (4) in Förderrichtung (23) weisend bewegt werden, wenn das Leseband (2) im Bereich der Buchblockfußseite (5) am Buchblockrücken (7) befestigt werden soll.

13. Verfahren nach einem oder mehreren der vorhergehenden Ansprüche, **dadurch gekennzeichnet, dass** die Buchblocks (1) auf dem Buchblockrücken (7) stehend transportiert werden.

14. Vorrichtung (20) zum Durchführen des Verfahrens nach einem oder mehreren der Ansprüche 1 bis 13, mit einer Transporteinrichtung (21) zum Transportieren von Buchblöcken (1) in einer Förderrichtung (23) und einer Teilereinrichtung (32) zum Aufteilen des Buchblocks (1) in zumindest zwei äußere Teilblöcke (101, 102) und einen inneren Teilblock (103), wobei der Teilereinrichtung (32) eine Leiteinrichtung (40) für den inneren Teilblock (103) in Förderrichtung (23) nachgeordnet ist, wobei die Vorrichtung (20) eine Halteeinrichtung (66, 70) und eine Führungseinrichtung (65) aufweist, mittels denen ein Leseband (2) quer zur Förderrichtung (23) in den Lauf des Teilblocks (103) haltbar ist und die Halteeinrichtung (66, 70) nach dem Durchlauf des Teilblocks (103) durch die Leiteinrichtung (40) lösbar ist.

15. Vorrichtung nach Anspruch 14, **dadurch gekennzeichnet, dass** die Transporteinrichtung (21) ein kontinuierlich antreibbarer Förderzahnriemen ist, welcher sich in die Förderrichtung (23) erstreckt und auf Umlenkrollen (24) umläuft.

16. Vorrichtung nach Anspruch 14 oder 15, **dadurch gekennzeichnet, dass** der Förderzahnriemen (22) einen Obertrum (25) und einen Untertrum (26) aufweist, wobei der Obertrum (25) in Förderrichtung (23) angetrieben ist.

17. Vorrichtung nach einem oder mehreren der Ansprüche 14 bis 16, **dadurch gekennzeichnet, dass** der Förderzahnriemen (22) in regelmäßigen Abständen angeordnete Mitnahmestege (27) aufweist, deren Abstand größer ist als das größte zu verarbeitende Buchhochformat.

18. Vorrichtung nach einem oder mehreren der Ansprüche 14 bis 17, **dadurch gekennzeichnet, dass** in Förderrichtung (23) der Transporteinrichtung (21) eine Eintakteinrichtung (28) vorgeordnet ist, welche als taktend arbeitendes Förderband ausgebildet ist und die Buchblöcke (1) auf ihrem Buchblockrücken (7) stehend trägt und diese derart getaktet der Transporteinrichtung (21) zuführt, dass die Buchblöcke (1) jeweils zwischen zwei Mitnahmestege (27) des kontinuierlich umlaufenden Förderzahnriemens (22) gelangen.

19. Vorrichtung nach einem oder mehreren der Ansprüche 14 bis 18, **dadurch gekennzeichnet, dass** die Buchblöcke (1) vertikal auf dem Buchblockrücken (7) stehend auf dem Förderzahnriemen (22) angeordnet sind, wobei die Buchblockfußseite eines jeden Buchblocks (1) in Förderrichtung (23) weist.

20. Vorrichtung nach einem oder mehreren der Ansprüche 14 bis 19, **dadurch gekennzeichnet, dass** der Buchblock (1) im Eckbereich zwischen dem Buchblockrücken (7) und der Buchblockkopfseite (4) mit der Buchblockkopfseite (4) an einem der Mitnahmestege (27) anliegt.

21. Vorrichtung nach einem oder mehreren der Ansprüche 14 bis 20, **dadurch gekennzeichnet, dass** etwas oberhalb des Obertrums (25), insbesondere über die gesamte Längserstreckung der Transporteinrichtung (21), beabstandet zueinander parallel verlaufende Leitelemente (30) angeordnet sind, welche ein Umkippen des Buchblocks (1) während des Transports verhindern.

22. Vorrichtung nach einem oder mehreren der Ansprüche 14 bis 21, **dadurch gekennzeichnet, dass** auf einen Einlaufbereich (31) der Transporteinrichtung (21) folgend ein Stück oberhalb den Leitelementen (30) die Teilereinrichtung (32) angeordnet ist.

23. Vorrichtung nach einem oder mehreren der Ansprüche 14 bis 22, **dadurch gekennzeichnet, dass** die Teilereinrichtung (32) zwei Teilerklingen (33) aufweist, wobei die Teilerklingen (33) im wesentlichen flachplattenförmig ausgebildet sind und mit geschärften Spitzen (34) versehen sind, welche entgegen der Förderrichtung (23) weisen, so dass zwischen den Teilerklingen (33) ein vertikaler Spalt (35) ausgebildet ist.

24. Vorrichtung nach einem oder mehreren der Ansprüche 14 bis 23, **dadurch gekennzeichnet, dass** die Leiteinrichtung (40) in Förderrichtung (23) fluchtend zum vertikalen Spalt (35) der Teilereinrichtung (32) angeordnet ist.

25. Vorrichtung nach einem oder mehreren der Ansprüche 14 bis 24, **dadurch gekennzeichnet, dass** die Leiteinrichtung (40) eine erste Leitwange (41) und eine zweite Leitwange (42) aufweist, welche jeweils flachplattenförmig ausgebildet sind und gering beabstandet parallel zueinander einen vertikalen Führungsspalt (43) bildend angeordnet sind.

26. Vorrichtung nach einem oder mehreren der Ansprüche 14 bis 25, **dadurch gekennzeichnet, dass** die erste Leitwange (41) und die zweite Leitwange (42) konturengleich ausgebildet sind und jeweils eine erste horizontale Begrenzungskante (44), eine zweite horizontale Begrenzungskante (45) sowie eine erste vertikale Begrenzungskante (46) und eine zweite vertikale Begrenzungskante (47) aufweisen.

27. Vorrichtung nach einem oder mehreren der Ansprüche 14 bis 26, **dadurch gekennzeichnet, dass** die zweite vertikale Begrenzungskante (45) jeweils parallel zur Förderrichtung (23) etwa quermittig bezüglich des Förderzahnriemens (22) ein Stück oberhalb des Obertrums (25) verläuft.

28. Vorrichtung nach einem oder mehreren der Ansprüche 14 bis 27, **dadurch gekennzeichnet, dass** die vertikale Erstreckung der Leitwangen (41, 42) derart gewählt ist, dass die erste horizontale Begrenzungskante (44) auf einem vertikalen Niveau oberhalb der Buchblockvorderseite (8) des Buchblocks (1) mit dem größten zu verarbeitenden Querformat angeordnet ist.

29. Vorrichtung nach einem oder mehreren der Ansprüche 14 bis 28, **dadurch gekennzeichnet, dass** die erste vertikale Begrenzungskante (46) der Leitwangen (41, 42) in Richtung zum Einlaufbereich (31) der Transporteinrichtung (21) weist und als geschärfte Kante ausgebildet ist.

30. Vorrichtung nach einem oder mehreren der Ansprüche 14 bis 29, **dadurch gekennzeichnet, dass** die zweite vertikale Begrenzungskante (47) der Leitwangen (41, 42) in Richtung der Förderrichtung (23) weist und sich von der ersten horizontalen Begrenzungskante (44) bis zur zweiten horizontalen Begrenzungskante (45) erstreckt.

31. Vorrichtung nach einem oder mehreren der Ansprüche 14 bis 30, **dadurch gekennzeichnet, dass** zwischen der ersten vertikalen Begrenzungskante (46) und der zweiten horizontalen Begrenzungskante (45) der Leitwangen (41, 42) jeweils eine Schrägbegrenzungskante (48) ausgebildet ist, welche als geschärfte Begrenzungskante ausgeführt ist.

32. Vorrichtung nach einem oder mehreren der Ansprüche 14 bis 31, **dadurch gekennzeichnet, dass** die Leiteinrichtung (40) relativ zur Teilereinrichtung (32) derart angeordnet ist, dass der vertikale Spalt (35) der Teilereinrichtung (32) vorzugsweise unmittelbar in den vertikalen Führungsspalt (43) der Leiteinrichtung (40) mündet.

33. Vorrichtung nach einem oder mehreren der Ansprüche 14 bis 32, **dadurch gekennzeichnet, dass** die Teilerklingen (33) im Bereich der Schrägbegrenzungskanten (48) an einer Verstelleinrichtung zum Bewerkstelligen eines formatabhängigen Rückhubs der Abzugs-/Schneideeinrichtung (50) befestigt sind.

34. Vorrichtung nach einem oder mehreren der Ansprüche 14 bis 33, **dadurch gekennzeichnet, dass** die Leitwangen (41, 42) im Bereich ihrer ersten horizontalen Begrenzungskanten (44) an einem oberhalb der Leiteinrichtung (40) angeordneten Rahmengestell hängend befestigt sind.

35. Vorrichtung nach einem oder mehreren der Ansprüche 14 bis 34, **dadurch gekennzeichnet, dass** seitlich benachbart zur Transporteinrichtung (21) separiert von dieser eine Abzugs-/Schneideeinrichtung (50) angeordnet ist, welche parallel zur Förderrichtung (23) in einer Richtung (51) oszillierend hin und her bewegbar ist.

36. Vorrichtung nach einem oder mehreren der Ansprüche 14 bis 35, **dadurch gekennzeichnet, dass** die Abzugs-/Schneideeinrichtung (50) Führungs-, Greif- und Schneidmittel für das auf einer Rolle aufgewickelte Leseband (2) aufweist.

37. Vorrichtung nach einem oder mehreren der Ansprüche 14 bis 36, **dadurch gekennzeichnet, dass** eine Verschweißeinrichtung (53) vorgesehen ist, mit welcher im Bereich der späteren Schnittstellen des Lesebandes (2) die Kunstfasern des Lesebandes bereichsweise verschweißbar sind, so dass nach dem Schneiden des Lesebandes (2) ein Ausfransen der Enden verhindert ist.

38. Vorrichtung nach einem oder mehreren der Ansprüche 14 bis 37, **dadurch gekennzeichnet, dass** über ein in Förderrichtung (23) vorderes Ende (55) der Abzugs-/Schneideeinrichtung (50) ein freies Ende (3') des noch nicht abgelängten Lesebandes (2) ein Stück übersteht.

39. Vorrichtung nach einem oder mehreren der Ansprüche 14 bis 38, **dadurch gekennzeichnet, dass** im Bereich des freien Endes (3') eine Zuführeinrichtung (60, 132) angeordnet ist, die in einer Richtung (61) quer zur Förderrichtung (23) oszillierend bewegbar ist.

40. Vorrichtung nach einem oder mehreren der Ansprüche 14 bis 39, **dadurch gekennzeichnet, dass** die Zuführeinrichtung (60, 132) eine längliche, stabförmige Raumform mit einem der Leiteinrichtung (40) zugewandten Ende (62, 133) hat, an dem eine Greifeinrichtung für das freie Ende (3) des Lesebandes (2) angeordnet ist.

41. Vorrichtung nach Anspruch 39 oder 40, **dadurch gekennzeichnet, dass** in Verlängerung der Zuführeinrichtung (60) im Eckbereich zwischen der zweiten horizontalen Begrenzungskante (45) und der zweiten vertikalen Begrenzungskante (47) in die Leitwangen (41, 42) zum Querschnitt der Zuführeinrichtung (60) korrespondierende Formlöcher (65, 66) eingebracht sind, welche zueinander in der Richtung (61) fluchten, wobei das Formloch (65) als Führungseinrichtung wirkt und das Formloch (66) Teil der Halteeinrichtung (66, 70) ist.

42. Vorrichtung nach einem oder mehreren der Ansprüche 14 bis 41, **dadurch gekennzeichnet, dass** das erste Formloch (65) in der ersten Leitwange (41) angeordnet ist, welche der Führungseinrichtung (60) zugewandt ist.

43. Vorrichtung nach einem oder mehreren der Ansprüche 14 bis 42, **dadurch gekennzeichnet, dass** die Halteeinrichtung (66, 70) das zweite Formloch (66) aufweist, welches in der zweiten Leitwange (42) angeordnet ist, die vom Zuführstempel (60) abgewandt angeordnet ist.

44. Vorrichtung nach einem oder mehreren der Ansprüche 14 bis 43, **dadurch gekennzeichnet, dass** die zweite Leitwange (42) im Bereich ihrer zweiten vertikalen Begrenzungskante (47) im Querschnitt gegabelt mit einem ersten Randkantensteg (67) und einem zweiten Randkantensteg (68) ausgebildet ist, wobei das zweite Formloch (66) im zweiten Randkantensteg (68) angeordnet ist und der erste Randkantensteg (67) ein zu den Formlöchern (65, 66) korrespondierendes drittes Formloch aufweist.

45. Vorrichtung nach einem oder mehreren der Ansprüche 14 bis 44, **dadurch gekennzeichnet, dass** die Randkantenstege (67, 68) eine sich über die gesamte vertikale Höhe der zweiten Leitwange (42) erstreckende Schlitzvertiefung (69) aufweisen, in welcher ein Klemmhebel (70) um eine Achse (71) schwenkbar gelagert ist, wobei der Klemmhebel (70) Teil der Halteeinrichtung (66, 70) ist.

46. Vorrichtung nach einem oder mehreren der Ansprüche 14 bis 45, **dadurch gekennzeichnet, dass** die Achse (71) quer zur Förderrichtung (23) etwa auf halber vertikaler Höhe der Leitwange (42) angeordnet ist.

47. Vorrichtung nach einem oder mehreren der Ansprüche 14 bis 46, **dadurch gekennzeichnet, dass** der Klemmhebel (70) die Leitwange (42) nach oben hin mit einem freien Ende (72) ein Stück überragt, wobei das freie Ende (72) eine Bohrung (73) zum Anschluß an ein Betätigungsmittel, z. B. einen pneumatischen Zug-/Druckzylinder, aufweist.

48. Vorrichtung nach einem oder mehreren der Ansprüche 14 bis 47, **dadurch gekennzeichnet, dass** der Klemmhebel (70) sich von seinem freien Ende (72) in der Schlitzausnehmung (69) bis kurz oberhalb der zweiten horizontalen Begrenzungskante (45) der Leitwange (42) erstreckt und im Bereich seines unteren Endes (74) ein zu den Formlöchern (65, 66) und dem dritten Formloch korrespondierenden Rücksprung aufweist, wobei der Rücksprung im Klemmhebel (70) in einer Ausgangsstellung des Klemmhebels (70) fluchtend zu den Formlöchern (65, 66) und dem dritten Formloch angeordnet ist und durch Verschwenken des Klemmhebels (70) um die Achse (71) in eine Lage gebracht werden kann, die den freien Durchgang durch die Formlöcher (65, 66) unterbricht bzw. abdeckt.

49. Vorrichtung nach einem oder mehreren der Ansprüche 14 bis 48, **dadurch gekennzeichnet, dass** die Formlöcher (65, 66) und das dritte Formloch in den Eckbereichen der Leitwangen (41, 42) sowie der korrespondierende Rücksprung des Klemmhebels (70) eine Klemmfädeleinrichtung für das Leseband (2), welches mit dem Zuführstempel (60) mit seinem freien Ende (3') in die Halte-/Führungseinrichtung (65, 66, 70) einsetzbar ist, so dass das freie Ende (3') des Lesebandes (2) die Formausnehmungen (65, 66) den Führungsspalt (43) quer zur Förderrichtung (23) überbrückend durchgreift und ein Stück über die zweite Leitwange (42) hinausragt.

50. Vorrichtung nach einem oder mehreren der Ansprüche 14 bis 49, **dadurch gekennzeichnet, dass** die Leitelemente (30) im Bereich nach der Leiteinrichtung (40) sich verjüngend ausgebildet sind, so dass der durch die Teilereinrichtung (32) geöffnete Buchblock (1) wieder schließbar ist.

51. Vorrichtung nach einem oder mehreren der Ansprüche 39 bis 50, **dadurch gekennzeichnet, dass** die Zuführeinrichtung (132) eine Blasdüse (134) an dem der Leiteinrichtung (40) zugewandten Ende (133) zum Blasen des freien Endes (3) des Buchbandes (2) durch die Formlöcher (65, 66) aufweist, sobald die Zuführeinrichtung ihre an die Leiteinrichtung (40) angrenzende Stellung eingenommen hat.

## Claims

1. Method for inserting at least one bookmark (2) in book blocks (1), in which the bookmark (2) has a fixing end (6) and a free end (3) and the book block (1) is moved by means of a handling device (21) along a conveying direction (23), **characterised in that** the book block (1) is divided by a divider device (32) into at least two outer block sections (101, 102) and an inner block section (103),
the bookmark (2) with a predetermined length lateral to the conveying direction (23) is moved into the course of the inner block section (103), in which the bookmark (2) is held detachably fixed in the are of its free end (3) on one side immediately adjacent to the travel of the inner block section (103) by means of a holding device (66, 70) and on the other side is loosely guided positively relative to the longitudinal extension of the bookmark (2) immediately adjacent to the travel of inner block section (103) by means of a guiding device (65),
a front free edge (106) of the central block section (103) in the conveying direction (23) meets the bookmark (2)and collects it so that it is drawn into book block (1) while the book block is passing the holding and guiding devices (65, 66, 70)
and
after the book block (1) has passed the holding and guiding devices (65, 66, 70), the bookmark (2) held loosely fixed is released.

2. Method according to claim 1, **characterised in that** the book block (1) is moved continuously by the handling device (21).

3. Method according to one or more of the foregoing claims, **characterised in that** the outer book blocks (102, 101) are guided by control elements (30).

4. Method according to one or more of the foregoing claims, **characterised in that** the divided block sections (101, 102, 103) are recombined after insertion of the bookmark (2) by the control elements (30).

5. Method according to one or more of the foregoing claims, **characterised in that** the book blocks (1) are fed to the handling device (21) synchronised by means of a clocking device (28).

6. Method according to one or more of the foregoing claims, **characterised in that** the inner block section (103) is fed to a control device (40) after passing through divider device (32).

7. Method according to one or more of the foregoing claims, **characterised in that** the outer block sections (101, 102) are each guided between a control element (30) and the control device (40) while the bookmark (2) is drawn in.

8. Method according to one or more of the foregoing claims, **characterised in that** after the release of the bookmark (2), the newt bookmark (2) is supplied in a predetermined length of the guiding and holding device (65, 66, 70) by means of a feeding device and is held clamped in the area of the free end (3).

9. Method according to one or more of the foregoing claims, **characterised in that** the bookmark (2) is unrolled from a stock reel (52) by a withdrawing/cutting device (50) and is cut to the required length.

10. Method according to one or more of the foregoing claims, **characterised in that** the bookmark (2) is bonded by means of a heat sealing device (53) at its predetermined break points.

11. Method according to one or more of the foregoing claims, **characterised in that** the book blocks (1) are moved with their bottom ends (5) pointing in the conveying direction (23) if the bookmark (2) is to be fixed to the book block spine (7) at the top of the book block (4).

12. Method according to one or more of the foregoing claims, **characterised in that** the book blocks (1) are moved with their top ends (4) pointing in the conveying direction (23) if the bookmark (2) is to be fixed to the book block spine (7) at the bottom of the book block (5).

13. Method according to one or more of the foregoing claims, **characterised in that** the book blocks (1) are conveyed standing on their spines (7).

14. Device (20) for carrying out the process according to one or more of claims 1 to 13, with a handling device (21) to convey book blocks (1) in a conveying direction (23) and a divider device (32) to divide the book block (1) into at least two outer block sections (101, 102) and an inner block section (103), in which a control device (40) for the inner block section (103) is located downstream of the divider device (32) in the conveying direction (23) and the device (20) has a holding device (66, 70) and a guiding device (65) by means of which a bookmark (2) at right angles to the conveying direction (23) can be held within the travel of the block section (103) and the holding device (66, 70) is detachable after the block section (103) has passed through the control device (40).

15. Device according to claim 14, **characterised in that** the handling device (21) is a continuously drivable conveyor cog belt which extends in the conveying direction (23) and rotates on pulleys (24).

16. Device according to claim 14 or 15, **characterised in that** the conveyor cog belt (22) has an upper branch (25) and a lower branch (26), the upper branch (25) being driven in the conveying direction (23).

17. Device according to one or more of claims 14 to 16, **characterised in that** the conveyor cog belt (22) has locking studs (27) arranged at regular intervals, the spacing of which is greater than the largest book portrait format to be processed.

18. Device according to one or more of claims 14 to 17, **characterised in that** a clocking device (28) is located upstream in the conveying direction (23) of the handling device (21), which is designed as a synchronising conveyor belt and said device carries the book blocks (1) standing on their spines (7) and feeds them synchronised to the handling device (21) so that they each arrive between two locking studs (27) of the continuously circulating conveyor cog belt (22).

19. Device according to one or more of claims 14 to 18, **characterised in that** the book blocks (1) are arranged on the conveyor cog belt (22) standing vertically on their spines (7), with the bottom of each book block (1) pointing in the conveying direction (23).

20. Device according to one or more of claims 14 to 19, **characterised in that** the book block (1) in the corner between the book block spine (7) and the book block top (4) together with the book block top (4) is adjacent to one of the locking studs (27).

21. Device according to one or more of claims 14 to 20, **characterised in that** control elements (30) running parallel to and at a distance from one another are arranged slightly above the upper branch (25), particularly over the whole longitudinal extension of handling device (21), which prevent the book block (1) overbalancing during conveyance.

22. Device according to one or more of claims 14 to 21, **characterised in that** the divider device (32) is arranged following an infeed area (31) of the handling device (21), slightly above the control elements (30).

23. Device according to one or more of claims 14 to 22, **characterised in that** divider device (32) has two divider blades (33), said divider blades (33) being basically in the form of flat plates and having sharpened points (34) which point against the conveying direction (23), so that a vertical gap (35) is formed between said blades (33).

24. Device according to one or more of claims 14 to 23, **characterised in that** the control device (40) is arranged in the conveying direction (23) aligned with the vertical gap (35) of the divider device (32).

25. Device according to one or more of claims 14 to 24, **characterised in that** the control device (40) has a first guide cheek (41) and a second guide cheek (42), both of which are in the form of flat plates and are arranged parallel to and at a slight distance from one another to form a vertical guide gap (43).

26. Device according to one or more of claims 14 to 25, **characterised in that** the first guide cheek (41) and second guide cheek (42) are identical in profile and both have a first horizontal boundary edge (44), a second horizontal boundary edge (45), a first vertical boundary edge (46) and a second vertical boundary edge (47).

27. Device according to one or more of claims 14 to 26, **characterised in that** the second vertical boundary edge (45) runs slightly above the upper branch (25), parallel to the conveying direction (23) and slightly cross centred relative to the conveyor cog belt (22).

28. Device according to one or more of claims 14 to 27, **characterised in that** the vertical extension of guide cheeks (41, 42) is selected so that the first horizontal boundary edge (44) is located at a vertical level above the front (8) of the book block (1) with the largest landscape format to be processed.

29. Device according to one or more of claims 14 to 28, **characterised in that** the first vertical boundary edge (46) of the guide cheeks (41, 42) points in the direction of the infeed area (31) of the handling device (21) and is in the form of a sharpened edge.

30. Device according to one or more of claims 14 to 29, **characterised in that** the second vertical boundary edge (47) of the guide cheeks (41, 42) points in the direction of the conveying device (23) and extends from the first horizontal boundary edge (44) to the second horizontal boundary edge (45).

31. Device according to one or more of claims 14 to 30, **characterised in that** an oblique boundary edge (48), which is designed as a sharpened boundary edge, is formed between the first vertical boundary edge (46) and the second horizontal boundary edge (45) of each guide cheek (41, 42).

32. Device according to one or more of claims 14 to 31, **characterised in that** the control device (40) is arranged relative to the divider device (32) so that the vertical gap (35) of the divider device (32) preferably opens directly into the vertical guide gap (43) of the control device (40).

33. Device according to one or more of claims 14 to 32, **characterised in that** the divider blades (33) are fixed in the area of the oblique boundary edges (48) to an adjustment device to effect a format-dependent back stroke of the withdrawal/cutting device (50).

34. Device according to one or more of claims 14 to 33, **characterised in that** the guide cheeks (41, 42) are fixed so they are suspended in the area of their first horizontal boundary edges (44) to a rack located above the control device (40).

35. Device according to one or more of claims 14 to 34, **characterised in that** a withdrawal/cutting device (50) is arranged laterally adjacent to the handling device (21) and separate from it and is movable parallel to the conveying device (23) oscillating to and fro in one direction (51).

36. Device according to one or more of claims 14 to 35, **characterised in that** the withdrawal/cutting device (50) has guiding, gripping and cutting means for the bookmark (2) wound on a reel.

37. Device according to one or more of claims 14 to 36, **characterised in that** a bonding device (53) is provided, by which the synthetic fibres of the bookmark may be bonded in sections in the area of the subsequent interfaces of the bookmark (2), so that after cutting of bookmark (2), fraying of the ends is prevented.

38. Device according to one or more of claims 14 to 37, **characterised in that** a free end (3') of the bookmark (2) before it is cut to length projects slightly over a front end (55) in the conveying direction (23) of the withdrawal/cutting device (50).

39. Device according to one or more of claims 14 to 38, **characterised in that** a feeding device (60, 132) is arranged in the area of the free end (3') which is oscillatingly movable in a direction (61) at right angles to the conveying direction (23).

40. Device according to one or more of claims 14 to 39, **characterised in that** the feeding device (60, 132) has an oblong, bar-shaped three-dimensional form with an end (62, 133) facing the control device (40), on which a gripping device for the free end (3) of the bookmark (2) is arranged.

41. Device according claim 39 or 40, **characterised in that** shaped holes (65, 66) corresponding to the cross-section of the feeding device (60) are inserted in the guide cheeks (41, 42), in the extension of the feeding device (40) in the corner area between the second horizontal boundary edge (45) and the second vertical boundary edge (47) and are aligned with one another in the direction (61), the shaped hole (65) acting as a guiding device and the shaped hole (66) being part of the holding device (66, 70).

42. Device according to one or more of claims 14 to 41, **characterised in that** the first shaped hole (65) is located in the first guide cheek (41), which faces the guiding device (60).

43. Device according to one or more of claims 14 to 42, **characterised in that** the holding device (66, 70) has the second shaped hole (66) that is located in the second guide cheek (42) which is arranged facing away from the feed ram (60).

44. Device according to one or more of claims 14 to 43, **characterised in that** the second guide cheek (42), in the area of its second vertical boundary edge (47), is formed furcated in cross-section with a first perimeter edge stud (67) and a second perimeter edge stud (68), the second shaped hole (66) being located in the second perimeter edge stud (68) and the first perimeter edge stud (67) having a third shaped hole corresponding to the shaped holes (65, 66).

45. Device according to one or more of claims 14 to 44, **characterised in that** the perimeter edge studs (67, 68) have a slotted recess (69) extending over the full vertical height of the second guide cheek (42), in which a clamping lever (70) is supported swivel mounted around a shaft (71), said clamping lever (70) being part of the holding device (66, 70).

46. Device according to one or more of claims 14 to 45, **characterised in that** the shaft (71) is arranged at right angles to the conveying direction (23) at approximately half the vertical height of the guide cheek (42).

47. Device according to one or more of claims 14 to 46, **characterised in that** a free end (72) of the clamping lever (70) projects slightly above the guide cheek (42), in which the free end (72) has a bore (73) for connection to an actuation means, e.g. a pneumatic tension/compression cylinder.

48. Device according to one or more of claims 14 to 47, **characterised in that** the clamping lever (70) extends from its free end (72) in the slotted recess (69) to just above the second horizontal boundary edge (45) of the guide cheek (42) and in the area of its bottom end (74) has a recess corresponding to the shaped holes (65, 66) and the third shaped hole, in which the recess is arranged in the clamping lever (70) aligned with the shaped holes (65, 66) and the third shaped hole in a starting position of the clamping lever (70) and so that by swinging the clamping lever (70) around the shaft (71) it can be moved to a position which interrupts or covers the free passage through the shaped holes (65, 66).

49. Device according to one or more of claims 14 to 48, **characterised in that** the shaped holes (65, 66) and the third shaped hole in the corner areas of the guide cheeks (41, 42) and the corresponding recess of the clamping lever (70) form a clapped threading device for the bookmark (2), the free end (3') of which can be inserted by the feeder ram (60) into the holding/guiding device (65, 66, 70), so that the free end (3') of the bookmark (2) penetrates the shaped recesses (65, 66), bridging the guide gap (43) at right angles to the conveying direction (23) and projects slightly out over the second guide cheek (42).

50. Device according to one or more of claims 14 to 49, **characterised in that** the control elements (30) are in tapered form in the area after the control device (40), so that the book block (1) opened by the divider device (32) is reclosable.

51. Device according to one or more of claims 39 to 50, **characterised in that** the feeding device (132) has a blast nozzle (134) on the end (133) facing the control device (40) to blast the free end (3) of the bookmark (2) through the shaped holes (65, 66) as soon as the feeding device has taken up its position adjacent to the control device (10).

## Revendications

1. Procédé pour l'insertion d'au moins un signet (2) dans des corps d'ouvrage (1), sachant que le signet (2) présente une extrémité de fixation (6) et une extrémité libre (3) et que le corps d'ouvrage (1) est déplacé le long d'une direction de transport (23) au moyen d'un organe transporteur (21), **caractérisé en ce que**
le corps d'ouvrage (1) est, au moyen d'un organe diviseur (32), divisé en au moins deux corps partiels extérieurs (101, 102) et un corps partiel intérieur (103),
le signet (2) d'une longueur prédéfinie est amené transversalement à la direction de transport (23) dans le parcours du corps partiel intérieur (103), le signet (2), dans la région de son extrémité libre (3), d'un côté étant maintenu au voisinage immédiat du parcours du corps partiel intérieur (103) en étant fixé de manière amovible au moyen d'un organe de maintien (66, 70), et de l'autre côté étant, au moyen d'un organe de guidage (65), guidé par engagement positif au voisinage immédiat du parcours du corps partiel intérieur (103) de manière libre par rapport à l'étendue longitudinale du signet (2),
le corps partiel intérieur (103) atteint par un bord libre (106) antérieur dans la direction de transport (23) le signet (2) et le prend en charge, de sorte que ce dernier est enfoncé dans le corps d'ouvrage (1), et
le signet (2) maintenu fixé de manière amovible est libéré une fois que le corps d'ouvrage (1) a passé les organes de maintien et de guidage (65, 66, 70).

2. Procédé selon la revendication 1, **caractérisé en ce que** le corps d'ouvrage (1) est déplacé en continu au moyen de l'organe transporteur (21).

3. Procédé selon une ou plusieurs des revendications précédentes, **caractérisé en ce que** les corps partiels extérieurs (102, 101) sont guidés au moyen d'éléments directeurs (30).

4. Procédé selon une ou plusieurs des revendications précédentes, **caractérisé en ce que** les corps partiels divisés (101, 102, 103) sont, une fois le signet (2) inséré, réunis par les éléments directeurs (30).

5. Procédé selon une ou plusieurs des revendications précédentes, **caractérisé en ce que** les corps d'ouvrage (1) sont apportés de manière cadencée au moyen d'un organe de cadencement (28) de l'organe transporteur (21).

6. Procédé selon une ou plusieurs des revendications précédentes, **caractérisé en ce que** le corps partiel intérieur (103) est apporté à un organe directeur (40) après avoir passé l'organe diviseur (32).

7. Procédé selon une ou plusieurs des revendications précédentes, **caractérisé en ce que**, pendant l'enfoncement du signet (2), les corps partiels extérieurs (101, 102) sont chacun suidés entre un élément directeur (30) et l'organe directeur (40).

8. Procédé selon une ou plusieurs des revendications précédentes, **caractérisé en ce que**, une fois le signet (2) libéré, un signet (2) suivant de longueur prédéfinie est apporté à l'organe de guidage et de maintien (65, 66, 70) au moyen d'un organe d'alimentation, et le signet (2) est maintenu serré dans la région de l'extrémité libre (3).

9. Procédé selon une ou plusieurs des revendications précédentes, **caractérisé en ce que** le signet (2) est, au moyen d'un organe (50) d'extraction et de coupe, déroulé d'une bobine d'alimentation (52) et coupé à la longueur souhaitée.

10. Procédé selon une ou plusieurs des revendications précédentes, **caractérisé en ce que**, dans la région des points de sectionnement prédéfinis du signet (2), ce dernier est soudé au moyen d'un organe de soudage (53).

11. Procédé selon une ou plusieurs des revendications précédentes, **caractérisé en ce que** les corps d'ouvrage (1) sont déplacés avec leur côté de base (5) de corps d'ouvrage dirigé dans la direction de transport (23) si le signet (2) doit être fixé dans la région du côté de tête (4) de corps d'ouvrage sur le dos (7) de corps d'ouvrage.

12. Procédé selon une ou plusieurs des revendications précédentes, **caractérisé en ce que** les corps d'ouvrage (1) sont déplacés avec leur côté de tête (4) de corps d'ouvrage dirigé dans la direction de transport (23) si le signet (2) doit être fixé dans la région du côté de base (5) de corps d'ouvrage sur le dos (7) de corps d'ouvrage.

13. Procédé selon une ou plusieurs des revendications précédentes, **caractérisé en ce que** les corps d'ouvrage (1) sont transportés dressés sur le dos (7) de corps d'ouvrage.

14. Dispositif (20) pour la mise en oeuvre du procédé selon une ou plusieurs des revendications 1 à 13, avec un organe transporteur (21) pour transporter des corps d'ouvrage (1) dans une direction de transport (23) et avec un organe diviseur (32) pour diviser le corps d'ouvrage (1) en au moins deux corps partiels extérieurs (101, 102) et un corps partiel intérieur (103), sachant qu'un organe directeur (40) pour le corps partiel intérieur (103) est disposé après l'organe diviseur (32) dans la direction de transport (23), sachant que le dispositif (20) présente un organe de maintien (66, 70) et un organe de guidage (65) au moyen desquels un signet (2) peut être maintenu transversalement à la direction de transport (23) dans le parcours du corps partiel (103), et sachant que l'organe de maintien (66, 70) peut être libéré une fois que le corps partiel (103) a passé l'organe directeur (40).

15. Dispositif selon la revendication 14, **caractérisé en ce que** l'organe transporteur (21) est une courroie dentée pouvant être entraînée en continu, qui s'étend dans la direction de transport (23) et circule sur des poulies de renvoi (24).

16. Dispositif selon la revendication 14 ou 15, **caractérisé en ce que** la courroie dentée (22) présente un brin supérieur (25) et un brin inférieur (26), le brin supérieur (25) étant entraîné dans la direction de transport (23).

17. Dispositif selon une ou plusieurs des revendications 14 à 16, **caractérisé en ce que** la courroie dentée (22) présente des barrettes entraîneuses (27) disposées à intervalles réguliers, dont l'écartement est supérieur au plus grand format vertical d'ouvrage à traiter.

18. Dispositif selon une ou plusieurs des revendications 14 à 17, **caractérisé en ce qu'**un organe de cadencement (28) est disposé avant l'organe transporteur (21) dans la direction de transport (23), organe qui est réalisé sous forme de bande transporteuse à fonctionnement cadencé et qui porte les corps d'ouvrage (1) dressés sur leur dos (7) de corps d'ouvrage et les apporte de manière cadencée à l'organe transporteur (21) de telle sorte que les corps d'ouvrage (1) viennent chacun se placer entre deux barrettes entraîneuses (27) de la courroie dentée (22) circulant en continu.

19. Dispositif selon une ou plusieurs des revendications 14 à 18, **caractérisé en ce que** les corps d'ouvrage (1) sont disposés sur la courroie dentée (22) en étant dressés verticalement sur le dos (7) de corps d'ouvrage, sachant que le côté de base de chaque corps d'ouvrage (1) est dirigé dans la direction de transport (23).

20. Dispositif selon une ou plusieurs des revendications 14 à 19, **caractérisé en ce que** le corps d'ouvrage (1) s'applique par le côté de tête (4) de corps d'ouvrage sur une des barrettes entraîneuses (27) dans la région de coin entre le dos (7) de corps d'ouvrage et le côté de tête (4) de corps d'ouvrage.

21. Dispositif selon une ou plusieurs des revendications 14 à 20, **caractérisé en ce que** des éléments directeurs (30) s'étendant en parallèle à distance entre eux, qui empêchent un renversement du corps d'ouvrage (1) pendant le transport, sont disposés légèrement au-dessus du brin supérieur (25), notamment sur toute l'étendue longitudinale de l'organe transporteur (21).

22. Dispositif selon une ou plusieurs des revendications 14 à 21, **caractérisé en ce que** l'organe diviseur (32) est disposé un peu au-dessus des éléments directeurs (30) à la suite d'une région d'entrée (31) de l'organe transporteur (21).

23. Dispositif selon une ou plusieurs des revendications 14 à 22, **caractérisé en ce que** l'organe diviseur (32) présente deux lames diviseuses (33), les lames diviseuses (33) étant réalisées essentiellement en forme de plaques plates et pourvues de pointes acérées (34) dirigées à l'encontre de la direction de transport (23), de sorte qu'une fente verticale (35) est formée entre les lames diviseuses (33).

24. Dispositif selon une ou plusieurs des revendications 14 à 23, **caractérisé en ce que** l'organe directeur (40) est disposé en alignement, dans la direction de transport (23), avec la fente verticale (35) de l'organe diviseur (32).

25. Dispositif selon une ou plusieurs des revendications 14 à 24, **caractérisé en ce que** l'organe directeur (40) présente une première joue directrice (41) et une deuxième joue directrice (42) qui sont respectivement réalisées en forme de plaques plates et sont disposées en parallèle à faible distance entre elles, formant ainsi une fente de guidage verticale (43).

26. Dispositif selon une ou plusieurs des revendications 14 à 25, **caractérisé en ce que** la première joue directrice (41) et la deuxième joue directrice (42) sont réalisées de contours identiques et présentent chacune un premier bord de délimitation horizontal (44), un deuxième bord de délimitation horizontal (45) ainsi qu'un premier bord de délimitation vertical (46) et un deuxième bord de délimitation vertical (47).

27. Dispositif selon une ou plusieurs des revendications 14 à 26, **caractérisé en ce que** le deuxième bord de délimitation horizontal (45) s'étend respectivement parallèlement à la direction de transport (23) un peu au-dessus du brin supérieur (25), en position approximativement centrée en direction transversale par rapport à la courroie dentée (22).

28. Dispositif selon une ou plusieurs des revendications 14 à 27, **caractérisé en ce que** l'étendue verticale des joues directrices (41, 42) est choisie de telle sorte que le premier bord de délimitation horizontal (44) est disposé à un niveau vertical situé au-dessus du côté avant (8) de corps d'ouvrage du corps d'ouvrage (1) du plus grand format transversal à traiter.

29. Dispositif selon une ou plusieurs des revendications 14 à 28, **caractérisé en ce que** le premier bord de délimitation vertical (46) des joues directrices (41, 42) est dirigé en direction de la région d'entrée (31) de l'organe transporteur (21) et est réalisé sous forme d'arête vive.

30. Dispositif selon une ou plusieurs des revendications 14 à 29, **caractérisé en ce que** le deuxième bord de délimitation vertical (47) des joues directrices (41, 42) est dirigé dans la direction de transport (23) et s'étend depuis le premier bord de délimitation horizontal (44) jusqu'au deuxième bord de délimitation horizontal (45).

31. Dispositif selon une ou plusieurs des revendications 14 à 30, **caractérisé en ce qu'**un bord de délimitation oblique (48), qui est réalisé sous forme d'arête vive de délimitation, est respectivement formé entre le premier bord de délimitation vertical (46) et le deuxième bord de délimitation horizontal (45) des joues directrices (41, 42).

32. Dispositif selon une ou plusieurs des revendications 14 à 31, **caractérisé en ce que** l'organe directeur (40) est disposé par rapport à l'organe diviseur (32) de telle sorte que la fente verticale (35) de l'organe diviseur (32) débouche de préférence directement dans la fente de guidage verticale (43) de l'organe directeur (40).

33. Dispositif selon une ou plusieurs des revendications 14 à 32, **caractérisé en ce que** les lames diviseuses (33) sont fixées dans la région des bords de délimitation obliques (48) sur un organe de réglage pour réaliser une course de retour de l'organe (50) d'extraction et de coupe en fonction du format.

34. Dispositif selon une ou plusieurs des revendications 14 à 33, **caractérisé en ce que** les joues directrices (41, 42) sont fixées, dans la région de leurs premiers bords de délimitation horizontaux (44), en suspension à un bâti formant cadre disposé au-dessus de l'organe directeur (40).

35. Dispositif selon une ou plusieurs des revendications 14 à 34, **caractérisé en ce qu'**un organe (50) d'extraction et de coupe est disposé dans le voisinage latéral de l'organe transporteur (21) en étant séparé de ce dernier, et il est mobile en va-et-vient de manière oscillante dans une direction (51) parallèle à la direction de transport (23).

36. Dispositif selon une ou plusieurs des revendications 14 à 35, **caractérisé en ce que** l'organe (50) d'extraction et de coupe présente des moyens de guidage, de préhension et de coupe pour le signet (2) enroulé sur une bobine.

37. Dispositif selon une ou plusieurs des revendications 14 à 36, **caractérisé en ce qu'**il est prévu un organe de soudage (53) par lequel les fibres synthétiques du signet peuvent être sectoriellement soudées dans la région des points de sectionnement ultérieurs du signet (2), empêchant ainsi un effilochage des extrémités à la suite de la coupe du signet (2).

38. Dispositif selon une ou plusieurs des revendications 14 à 37, **caractérisé en ce qu'**une extrémité libre (3') du signet (2) non encore mis à longueur dépasse quelque peu d'une extrémité avant (55) dans la direction de transport (23), de l'organe (50) d'extraction et de coupe.

39. Dispositif selon une ou plusieurs des revendications 14 à 38, **caractérisé en ce qu'**un organe d'alimentation (60, 132) est disposé dans la région de l'extrémité libre (3'), organe qui est mobile de manière oscillante dans une direction (61) transversale à la direction de transport (23).

40. Dispositif selon une ou plusieurs des revendications 14 à 39, **caractérisé en ce que** l'organe d'alimentation (60, 132) présente une forme spatiale oblongue, du genre barre, avec une extrémité (62, 133), tournée vers l'organe directeur (40), sur laquelle est disposé un organe de préhension pour l'extrémité libre (3) du signet (2).

41. Dispositif selon la revendication 39 ou 40, **caractérisé en ce que** des trous façonnés (65, 66) sont pratiqués en correspondance avec la section de l'organe d'alimentation (60) dans les joues directrices (41, 42) dans le prolongement de l'organe d'alimentation (60), dans la région de coin entre le deuxième bord de délimitation horizontal (45) et le deuxième bord de délimitation vertical (47), trous qui sont mutuellement alignés dans la direction (61), le trou façonné (65) servant d'organe de guidage et le trou façonné (66) faisant partie de l'organe de maintien (66, 70).

42. Dispositif selon une ou plusieurs des revendications 14 à 41, **caractérisé en ce que** le premier trou façonné (65) est disposé dans la première joue directrice (41), qui est tournée vers l'organe d'alimentation (60).

43. Dispositif selon une ou plusieurs des revendications 14 à 42, **caractérisé en ce que** l'organe de maintien (66, 70) présente le deuxième trou façonné (66), qui est disposé dans la deuxième joue directrice (42), qui est disposé en étant opposée au vérin d'alimentation (60).

44. Dispositif selon une ou plusieurs des revendications 14 à 43, **caractérisé en ce que** la deuxième joue directrice (42) est réalisée, dans la région de son deuxième bord de délimitation vertical (47), de section fourchue avec une première branche (67) de face de bord et une deuxième branche (68) de face de bord, sachant que le deuxième trou façonné (66) est disposé dans la deuxième branche (68) de face de bord et que la première branche (67) de face de bord présente un troisième trou façonné en correspondance avec les trous façonnés (65, 66).

45. Dispositif selon une ou plusieurs des revendications 14 à 44, **caractérisé en ce que** les branches (67, 68) de face de bord présentent un évidement (69) en forme de fente s'étendant sur toute la hauteur verticale de la deuxième joue directrice (42) et dans lequel un levier de serrage (70) est monté à pivotement autour d'un axe (71), le levier de serrage (70) faisant partie de l'organe de maintien (66, 70).

46. Dispositif selon une ou plusieurs des revendications 14 à 45, **caractérisé en ce que** l'axe (71) est disposé transversalement à la direction de transport (23) environ à mi-hauteur verticale de la joue directrice (42).

47. Dispositif selon une ou plusieurs des revendications 14 à 46, **caractérisé en ce que** le levier de serrage (70) dépasse quelque peu de la joue directrice (42) vers le haut par une extrémité libre (72), l'extrémité libre (72) présentant un perçage (73) pour le raccordement à un moyen d'actionnement, par exemple à un vérin pneumatique de traction/compression.

48. Dispositif selon une ou plusieurs des revendications 14 à 47, **caractérisé en ce que** le levier de serrage (70) s'étend depuis son extrémité libre (72) dans l'évidement (69) en forme de fente jusqu'un peu au-dessus du deuxième bord de délimitation horizontal (45) de la joue directrice (42) et présente, dans la région de son extrémité inférieure (74), un renfoncement en correspondance avec les trous façonnés (65, 66) et avec le troisième trou façonné, sachant que le renfoncement du levier de serrage (70) est disposé, dans une position initiale du levier de serrage (70), en alignement avec les trous façonnés (65, 66) et le troisième trou façonné et peut, par pivotement du levier de serrage (70) autour de l'axe (71), être amené dans une position qui interrompt ou encore obstrue le libre passage à travers les trous façonnés (65, 66).

49. Dispositif selon une ou plusieurs des revendications 14 à 48, **caractérisé en ce que** les trous façonnés (65, 66) et le troisième trou façonné dans les régions de coins des joues directrices (41, 42) ainsi que le renfoncement correspondant du levier de serrage (70) forment un organe d'enfilage par serrage pour le signet (2) qui, par le vérin d'alimentation (60), peut être inséré par son extrémité libre (3') dans l'organe de maintien et de guidage (65, 66, 70), de sorte que l'extrémité libre (3') du signet (2) traverse les trous façonnés (65, 66) en franchissant la fente de guidage (43) transversalement à la direction de transport (23) et dépasse quelque peu au-delà de la deuxième joue directrice (42).

50. Dispositif selon une ou plusieurs des revendications 14 à 49, **caractérisé en ce que** les éléments directeurs (30) sont réalisés en se rétrécissant dans la région en aval de l'organe directeur (40), de sorte que le corps d'ouvrage (1) ouvert par l'organe diviseur (32) peut être refermé.

51. Dispositif selon une ou plusieurs des revendications 39 à 50, **caractérisé en ce que** l'organe d'alimentation (132) présente, à l'extrémité (133) tournée vers l'organe directeur (40), une buse de soufflage (134) afin de souffler l'extrémité libre (3) du signet (2) à travers les trous façonnés (65, 66) dès que l'organe d'alimentation a pris sa position attenante à l'organe directeur (40).
